# DEMANDE DE BREVET EUROPEEN

(11) **EP 4 685 308 A1**
(43) Date de publication de la demande: **28.01.2026**
(21) Numéro de dépôt: 25188147.0
(22) Date de dépôt: 08.07.2025
(51) Int. Cl.: E04F 10/06

(54) **DISPOSITIF POUR LE DÉPLOIEMENT DE LA TOILE D'UN STORE BANNE**

(30) Priorité: 23.07.2024 FR 2408084
(71) Demandeur: Manufacture Sud Bourgogne, 71170 Chauffailles (FR)
(72) Inventeur: MARAIS, Tony, 42460 Arcinges (FR); FROHLICHER, Fabien, 42460 Cuinzier (FR)
(74) Mandataire: INNOV-GROUP

(57) **Abrégé**

L'invention concerne un dispositif utilisé pour le déploiement de la toile d'un store banne, ledit dispositif comprenant :
- Un bras (1),
- Le bras s'étendant en longueur par un premier élément (10) et un deuxième élément (11) reliés entre eux par l'intermédiaire d'une liaison articulée (12) de manière à pouvoir pivoter l'un par rapport à l'autre pour conférer au bras (1) une position repliée et une position dépliée,
- Au moins un ensemble de tension agencé pour emmagasiner une énergie élastique destinée à permettre de déplier le bras (1),
- Ledit ensemble de tension comportant au moins un lien de tension sur lequel est accroché des moyens élastiques en précontrainte,
- Une gaine (4),
- Une liaison électrique (5) s'étendant suivant la longueur dudit bras,
- Ladite gaine (4) comporte au moins un deuxième conduit (43) traversé en longueur par ladite liaison électrique (5).

## Description

### Domaine technique de l'invention

La présente invention se rapporte à un dispositif utilisé pour le déploiement de la toile d'un store banne.

### Etat de la technique

Un store banne comporte une toile qu'il est possible de dérouler sur une surface plus ou moins étendue pour se protéger du soleil ou des intempéries.

De manière connue, comme décrit par exemple dans la demande de brevet FR2887284A1**,** un store banne utilise un système complet de déploiement pour dérouler ou enrouler la toile.

Le système de déploiement comporte en général un châssis fixe destiné à être fixé sur le mur d'un bâtiment, ce châssis fixe portant un enrouleur sur lequel vient s'enrouler la toile et un moteur capable d'actionner l'enrouleur pour enrouler ou dérouler la toile. Le système comporte également une barre de charge mobile en translation et actionnée pour tirer la toile lorsqu'elle est déroulée. Le système comporte généralement deux dispositifs de déploiement agencés en parallèle, permettant d'entraîner la barre de charge et de venir tendre la toile lorsqu'elle est complètement déroulée.

Chaque dispositif de déploiement comporte un bras ayant une première extrémité fixe reliée au châssis par une liaison articulée et une deuxième extrémité mobile reliée à la barre de charge par une autre liaison articulée.

Entre sa première extrémité et sa deuxième extrémité, le bras s'étend en longueur par un premier élément et un deuxième élément reliés entre eux par l'intermédiaire d'une liaison articulée centrale de manière à pouvoir pivoter l'un par rapport à l'autre entre une position repliée et une position dépliée. Le bras est dans sa position repliée lorsque la toile est enroulée et se déplie progressivement lorsque la toile est déroulée. Pour passer le bras de sa position repliée à sa position dépliée, le dispositif comporte un ensemble de tension mis en précontrainte pour emmagasiner une énergie élastique destinée à permettre de déplier le bras de sa position repliée vers sa position dépliée. Cet ensemble de tension comporte un lien de tension (câble, chaîne ou autre) sur lequel sont fixés des moyens élastiques mis en précontrainte.

Comme décrit dans la demande de brevet FR2887284A1 et dans la demande de brevet EP1942236A2**,** le dispositif peut comporter une gaine agencée au niveau de l'articulation pour faire passer le lien de tension (le câble) le long du bras.

Cette gaine est réalisée dans un matériau souple pour se déformer lorsque le bras est plié ou déplié.

Récemment, il a été proposé de pourvoir les stores bannes de fonctions électriques, notamment des fonctions d'éclairage, en venant par exemple positionner des diodes électroluminescentes le long de la barre de charge. Cette fonction nécessite d'amener un câble électrique d'alimentation du châssis fixe jusqu'à ces diodes électroluminescentes.

Pour des questions pratiques, le câble électrique est intégré à au moins l'un des bras des deux dispositifs de déploiement. Cependant, cette intégration n'est souvent pas satisfaisante d'un point de vue fonctionnelle, ni d'un point de vue esthétique, notamment au niveau de la liaison articulée centrale du bras.

Le but de l'invention est de proposer un dispositif de déploiement dans lequel l'intégration d'une liaison électrique est satisfaisante, d'un point de vue fonctionnel et esthétique.

### Exposé de l'invention

Ce but est atteint par un dispositif utilisé pour le déploiement de la toile d'un store banne, ledit dispositif comprenant :
- Un bras ayant une première extrémité fixe destinée à être reliée à un châssis et une deuxième extrémité mobile destinée à être reliée à une barre de charge utilisée pour dérouler la toile du store banne,
- Entre sa première extrémité et sa deuxième extrémité, le bras s'étendant en longueur par un premier élément et un deuxième élément reliés entre eux par l'intermédiaire d'une liaison articulée de manière à pouvoir pivoter l'un par rapport à l'autre pour conférer au bras une position repliée et une position dépliée,
- Au moins un ensemble de tension agencé pour emmagasiner une énergie élastique destinée à permettre de déplier le bras de sa position repliée vers sa position dépliée,
- Ledit ensemble de tension comportant au moins un lien de tension sur lequel est accroché des moyens élastiques en précontrainte, l'ensemble de tension s'étendant entre la première extrémité fixe du bras et la deuxième extrémité mobile du bras,
- Une gaine s'étendant en longueur sur au moins une partie du premier élément du bras, à travers la liaison articulée, et sur au moins une partie du deuxième élément du bras, ladite gaine étant réalisée dans un matériau souple pour se déformer lors du pivotement du bras, ladite gaine comportant au moins un premier conduit traversé en longueur par le lien de tension,
- Une liaison électrique s'étendant suivant la longueur dudit bras,
- Ladite gaine comportant au moins un deuxième conduit traversé en longueur par ladite liaison électrique.

Selon une particularité, le lien de tension comporte un câble, un ruban ou une chaîne.

Selon une autre particularité, le lien de tension est un câble, le câble comportant une première extrémité de fixation formant une boucle de manière à former deux brins distincts traversant respectivement ledit premier conduit et un troisième conduit (41) de la gaine, chaque brin présentant une extrémité libre sur laquelle est accroché un ressort desdits moyens élastiques.

Selon une autre particularité, le premier conduit, le deuxième conduit et le troisième conduit sont chacun réalisés dans la gaine suivant une direction longitudinale lorsque le bras est dans la position dépliée.

Selon une autre particularité, le premier conduit, le deuxième conduit et le troisième conduit sont arrangés avec leur direction longitudinale située dans un même plan. Selon une autre particularité, le dispositif comporte des moyens de maintien en position de la gaine sur ledit bras.

Selon une autre particularité, la liaison électrique comporte plusieurs fils électriques. Selon une autre particularité, la gaine comporte plusieurs autre conduits dédiés au passages d'autres liaisons électriques.

Selon une autre particularité, le dispositif comporte des moyens de retenue du lien de tension sur ledit bras.

Selon une autre particularité, le premier élément comporte un boîtier externe doté d'une tubulure longitudinale adaptée pour faire passer la liaison électrique, en amont de la gaine.

L'invention concerne également un système de déploiement de la toile d'un store banne, comprenant
- Un châssis fixe,
- Un enrouleur sur laquelle est destiné à venir s'enrouler la toile,
- Un moteur électrique destiné à entraîner l'enrouleur pour dérouler ou enrouler la toile,
- Une barre de charge permettant de tirer la toile lorsqu'elle est déroulée,
- Au moins deux dispositifs utilisés pour le déploiement de la toile, chaque dispositif comportant au moins un bras articulé monté entre le châssis fixe et la barre de charge, le bras étant capable de prendre une position repliée lorsque la toile est complètement enroulée, et de se déplier vers une position dépliée pour venir pousser la barre de charge et tendre la toile lorsque la toile est déroulée,
- Chaque dispositif utilisé pour le déploiement de la toile étant tel que défini ci-dessus.

### Brève description des figures

D'autres caractéristiques et avantages vont apparaître dans la description détaillée qui suit faite en regard des dessins annexés dans lesquels :
- La figure 1 montre le dispositif de l'invention, son bras étant en position repliée ;
- La figure 2 montre le dispositif de l'invention, son bras étant en position dépliée ;
- La figure 3 montre, par une vue en éclaté, le dispositif de l'invention, avec son bras en position repliée, cette vue montrant notamment la structure mécanique et électrique du dispositif ;
- Les figures 4A à 4C montrent de manière isolée la structure mécanique et électrique du dispositif ;
- Les figures 5A \à 5C montrent plusieurs vues distinctes illustrant la gaine employée dans le dispositif de l'invention pour le passage du câble et de la liaison électrique ;

### Description détaillée d'au moins un mode de réalisation

L'invention s'applique à un dispositif utilisé pour le déploiement de la toile d'un store banne.

Le déploiement de la toile est réalisé par un système de déploiement qui comporte :
- Un châssis fixe, généralement fixé au mur,
- Un enrouleur sur laquelle vient s'enrouler la toile,
- Un moteur électrique destiné à entraîner l'enrouleur pour dérouler ou enrouler la toile,
- Une barre de charge permettant de tirer la toile lorsqu'elle est déroulée, la barre de charge s'étendant en longueur suivant un axe parallèle au plan de la toile et au mur de fixation,
- Au moins deux dispositifs utilisés pour le déploiement, chaque dispositif comportant au moins un bras articulé monté entre le châssis fixe et la barre de charge, le bras étant capable de prendre une position repliée lorsque la toile est complètement enroulée, et de se déplier vers une position dépliée pour venir pousser la barre de charge et tendre la toile lorsque la toile est déroulée.

L'invention vise plus particulièrement l'architecture d'un tel dispositif utilisé pour le déploiement de la toile.

De manière plus précise, en référence à la figure 1 et à la figure 2, chaque dispositif comporte donc un bras 1 ayant une première extrémité 100 destinée à être fixée au châssis fixe et une deuxième extrémité 110 destinée à être fixée à la barre de charge. Le bras 1 se compose d'un premier élément 10 destiné à être fixé au châssis fixe par la première extrémité du bras et d'un deuxième élément 11 destiné à être fixé à la barre de charge.

Les deux éléments 10, 11 coopèrent entre eux de manière à former une liaison articulée 12, agencée pour permettre le pivotement du bras 1 entre ses deux positions. Bien entendu, pour pouvoir pivoter au niveau de sa liaison articulée, le bras est également monté en pivotement à ses deux extrémités, c'est-à-dire à sa première extrémité 100 fixée montée sur le châssis fixe et à sa deuxième extrémité 110 montée sur la barre de charge. Les pivots sont avantageusement réalisés suivant des directions transversales au plan de la toile. Ils ne sont pas nécessairement perpendiculaires à ce plan. En se déployant, le bras peut être amené à s'éloigner de la toile.

Grâce à la liaison articulée 12 centrale du bras 1, le premier élément 10 et le deuxième élément 11 du bras sont capables de pivoter l'un par rapport l'autre.

Le premier élément comporte chacun un boîtier externe 101 (pour le premier élément), 111 (pour le deuxième élément) formant un carénage externe, par exemple en aluminium, enfermant le mécanisme de chaque élément du bras et venant s'emboîter sur la liaison articulée.

Toute architecture permettant de réaliser cette liaison articulée 12 peut être envisagée.

Le dispositif comporte également un mécanisme d'actionnement en pivotement du bras entre ses deux positions.

Lorsqu'il est dans sa position dépliée, le bras peut former un V entre ses deux éléments, les axes des différentes liaisons articulées n'étant pas forcément parallèles entre eux.

Comme représenté sur figure 3, figure 4A, figure 4B et figure 4C, le mécanisme d'actionnement du bras 1 comporte un ensemble de tension destiné à entraîner le bras 1 mécaniquement vers sa position dépliée, permettant ainsi de tendre la toile. Lorsque la toile est enroulée par actionnement de l'enrouleur à l'aide du moteur, le système va à l'encontre de l'ensemble de tension pour replier chaque bras 1.

Cet ensemble de tension du dispositif comporte avantageusement au moins un lien de tension. Dans le cadre de l'invention, ce lien de tension est un câble 2. Certaines solutions utilisent plusieurs câbles en parallèle et sont tout à fait adaptables au dispositif de l'invention. De même il serait également possible de remplacer chaque câble par un autre type de lien, par exemple une chaîne, un ruban, ou équivalent.

Le câble 2 utilisé dans le dispositif est divisé en deux brins 20, 21 distincts, en réalisant une boucle 22. Cette boucle 22 forme une première extrémité de fixation du câble 2. Et les deux brins 20, 21 formés par la réalisation de la boucle se terminent chacun par une extrémité libre 200, 210 sur laquelle on vient accrocher un ressort 300, 310. Chaque ressort est précontraint lorsque le bras est replié de manière à pouvoir entraîner le bras 1 vers sa position dépliée. Les deux ressorts 300, 310 peuvent avoir des constantes de raideur différentes afin de gérer la dynamique de déploiement du bras.

L'ensemble de tension est accroché via chaque ressort 300, 310 à la première extrémité 100 du bras 1, située du côté du châssis fixe et via la boucle 22 formée par le câble 2 à la deuxième extrémité du bras.

L'ensemble de tension s'étend au moins sur une partie du premier élément 10 du bras 1, se prolonge à travers la liaison articulée 12 entre les deux bras, puis, au moins en partie, le long du deuxième élément 11 du bras 1.

Dans le cadre de l'invention, comme représenté sur la figure 5A, figure 5B et figure 5C, le dispositif comporte une gaine 4 traversée par les deux brins 20, 21 du câble. Elle se présente avantageusement sous la forme d'une unique pièce venant se loger au sein du bras, de manière à venir traverser la liaison articulée 12. La gaine 4 est réalisée dans un matériau choisi suffisamment souple pour se déformer au niveau de la liaison articulée 12 lorsque le bras 1 est replié. Il peut s'agir d'un matériau de type caoutchouc ou équivalent. Les deux brins 20, 21 traversent la gaine 4 en parallèle. La gaine 4 est munie avantageusement de deux premiers conduits 40, 41 longitudinaux, chacun traversé par un brin 20, 21 distinct du câble.

Le dispositif peut comporter des moyens de maintien de la gaine en position dans chaque élément du bras, de manière à rester en place, lors du pivotement du bras. Ces moyens de maintien comportent par exemple des manchons de blocage 42 venant se positionner en sortie de chaque conduit 40, 41 de la gaine 4 et destinés chacun à coopérer avec un logement présent sur le corps de l'élément.

Le dispositif peut aussi comporter sur chaque brin 20, 21 du câble, du côté de sa boucle 22 de fixation, un manchon de maintien 23 du câble dans le deuxième élément. Le câble 2 reste ainsi en place lors du pivotement du bras 1, sa variation de longueur étant absorbée par les ressorts.

Selon l'invention, la gaine 4 comporte au moins un autre conduit 43 longitudinal par lequel est insérée une liaison électrique 5. La liaison électrique 5 peut comporter plusieurs fils électriques 50, 51 distincts regroupés au sein d'un même câble ou de plusieurs câbles traversant le même conduit longitudinal 43 dédié de la gaine. Il serait également possible de réaliser dans la gaine 4 un conduit longitudinal distinct pour chaque liaison électrique.

La gaine 4 est positionnée de manière à passer sur l'extérieur de la liaison articulée 12 du bras. Elle vient ainsi suivre la courbure externe de la liaison articulée 12 lorsque le bras est pivoté vers sa position repliée.

Selon l'invention, pour tenir compte de la variation de longueur de la liaison électrique 5 lors du mouvement de pivotement du bras 1, la liaison électrique 5 est rallongée en amont ou en aval de la gaine 4, de manière à garder du mou 52 (figure 4B), permettant ainsi de suivre le mouvement de pivotement du bras 1, sans dommages et sans traction susceptible de détériorer l'installation.

Selon un aspect particulier de l'invention, les trois conduits longitudinaux, sont arrangés de manière superposée suivant un même plan P, perpendiculaire au plan de la toile. Selon un autre aspect de l'invention, le conduit longitudinal 43 dédié au passage de la liaison électrique 5 est positionné entre les deux autres conduits longitudinaux 40, 41 dédiés chacun au passage d'un brin 20, 21 distinct du câble 2.

Par conduit, il faut comprendre un canal indépendant ayant une section transversale fermée et s'étendant sur une longueur suffisante pour accueillir longitudinalement un ou plusieurs fils de la liaison électrique.

Il faut noter que l'option qui consiste à n'utiliser qu'un seul câble 2 formant deux brins distincts permet de gagner en encombrement, par rapport à d'autres options à plusieurs câbles.

La gaine 4 permet également d'apporter une protection supplémentaire à la liaison électrique.

Selon une particularité, le boîtier externe 101 du premier élément 10 peut également comporter une tubulure 102 interne longitudinale, refermée par une bande plastique 103, percée par exemple d'un ou plusieurs trous 104 pour faire passer la liaison électrique 5 vers l'intérieur de la tubulure 102, en sortie de la gaine 4. La figure 4C montre cette architecture spécifique. La liaison électrique 5 est ainsi isolée, électriquement et mécaniquement des ressorts 300, 310 le long du premier élément 10 du bras. Cette tubulure 102 permet d'accueillir la liaison électrique en amont de la gaine 4, celle-ci étant dédiée au passage de la liaison électrique au niveau de la liaison articulée 12.

La solution de l'invention présente de nombreux avantages, parmi lesquels :
- Une solution simplifiée pour le passage du ou des câbles de l'ensemble de de tension et de la liaison électrique ;
- Une solution particulièrement esthétique ;
- Une solution permettant d'apporter simplement la fonction électrique à un store banne ;

## Revendications

1. Dispositif utilisé pour le déploiement de la toile d'un store banne, ledit dispositif comprenant :
- Un bras (1) ayant une première extrémité (100) fixe destinée à être reliée à un châssis et une deuxième extrémité (110) mobile destinée à être reliée à une barre de charge utilisée pour dérouler la toile du store banne,
- Entre sa première extrémité (100) et sa deuxième extrémité (110), le bras s'étendant en longueur par un premier élément (10) et un deuxième élément (11) reliés entre eux par l'intermédiaire d'une liaison articulée (12) de manière à pouvoir pivoter l'un par rapport à l'autre pour conférer au bras (1) une position repliée et une position dépliée,
- Au moins un ensemble de tension agencé pour emmagasiner une énergie élastique destinée à permettre de déplier le bras (1) de sa position repliée vers sa position dépliée,
- Ledit ensemble de tension comportant au moins un lien de tension sur lequel est accroché des moyens élastiques en précontrainte, l'ensemble de tension s'étendant entre la première extrémité (100) fixe du bras et la deuxième extrémité (110) mobile du bras,
- Une gaine (4) s'étendant en longueur sur au moins une partie du premier élément (10) du bras, à travers la liaison articulée (12), et sur au moins une partie du deuxième élément (11) du bras, ladite gaine (4) étant réalisée dans un matériau souple pour se déformer lors du pivotement du bras, ladite gaine comportant au moins un premier conduit (40) traversé en longueur par le lien de tension,
- Une liaison électrique (5) s'étendant suivant la longueur dudit bras,
- **Caractérisé en ce que** ladite gaine (4) comporte au moins un deuxième conduit (43) traversé en longueur par ladite liaison électrique (5).

2. Dispositif selon la revendication 1, **caractérisé en ce que** le lien de tension comporte un câble (2), un ruban ou une chaîne.

3. Dispositif selon la revendication 2, **caractérisé en ce que** le lien de tension est un câble (2) et **en ce que** le câble comporte une première extrémité de fixation formant une boucle (22) de manière à former deux brins (20, 21) distincts traversant respectivement ledit premier conduit (40) et un troisième conduit (41) de la gaine, chaque brin (20, 21) présentant une extrémité libre (200, 210) sur laquelle est accroché un ressort (300, 310) desdits moyens élastiques.

4. Dispositif selon la revendication 3, **caractérisé en ce que** le premier conduit (40), le deuxième conduit (41) et le troisième conduit (43) sont chacun réalisés dans la gaine suivant une direction longitudinale lorsque le bras est dans la position dépliée.

5. Dispositif selon la revendication 4, **caractérisé en ce que** le premier conduit (40), le deuxième conduit (41) et le troisième conduit (40) sont arrangés avec leur direction longitudinale située dans un même plan (P).

6. Dispositif selon l'une des revendications 1 à 5, **caractérisé en ce qu'**il comporte des moyens de maintien en position de la gaine (4) sur ledit bras (1).

7. Dispositif selon l'une des revendications 1 à 6, **caractérisé en ce que** la liaison électrique (5) comporte plusieurs fils électriques (50, 51).

8. Dispositif selon l'une des revendications 1 à 7, **caractérisé en ce que** la gaine (4) comporte plusieurs autre conduits dédiés au passages d'autres liaisons électriques.

9. Dispositif selon l'une des revendications 1 à 8, **caractérisé en ce qu'**il comporte des moyens de retenue du lien de tension sur ledit bras.

10. Dispositif selon l'une des revendications 1 à 9, **caractérisé en ce que** le premier élément comporte un boîtier externe (101) doté d'une tubulure (102) longitudinale adaptée pour faire passer la liaison électrique (5), en amont de la gaine (4).

11. Système de déploiement de la toile d'un store banne, comprenant
- Un châssis fixe,
- Un enrouleur sur laquelle est destiné à venir s'enrouler la toile,
- Un moteur électrique destiné à entraîner l'enrouleur pour dérouler ou enrouler la toile,
- Une barre de charge permettant de tirer la toile lorsqu'elle est déroulée,
- Au moins deux dispositifs utilisés pour le déploiement de la toile, chaque dispositif comportant au moins un bras (1) articulé monté entre le châssis fixe et la barre de charge, le bras étant capable de prendre une position repliée lorsque la toile est complètement enroulée, et de se déplier vers une position dépliée pour venir pousser la barre de charge et tendre la toile lorsque la toile est déroulée,
- **Caractérisé en ce que** chaque dispositif utilisé pour le déploiement de la toile est tel que défini dans l'une des revendications 1 à 10.
